# EUROPÄISCHE PATENTSCHRIFT

(11) **EP 2 095 399 B1**
(45) Veröffentlichungstag und Bekanntmachung des Hinweises auf die Patenterteilung: **02.03.2016**
(21) Anmeldenummer: 07857338.3
(22) Anmeldetag: 10.12.2007
(51) Int. Cl.: H01K 1/18, H01K 1/40, H01K 9/08

(54) **ZWEIWENDELLAMPE**
TWO-FILAMENT LAMP
AMPOULE À DEUX FILAMENTS

(30) Priorität: 20.12.2006 DE 102006060419
(43) Veröffentlichungstag der Anmeldung: 02.09.2009
(73) Patentinhaber: OSRAM GmbH, 80807 München (DE)
(72) Erfinder: ZELT, Sascha, 89179 Beimerstetten (DE); AUER, Frank, 89542 Herbrechtingen (DE); SEICHTER, Christian, 89542 Herbrechtingen (DE); BEHR, Gerhard, 89174 Altheim/Alb (DE); WITTMANN, Klaus, 89567 Sontheim (DE); HELBIG, Peter, 89567 Sontheim (DE)
(86) Internationale Anmeldenummer: PCT/EP2007/063618
(87) Internationale Veröffentlichungsnummer: WO 2008/074684

(56) Entgegenhaltungen:
- EP-A- 0 812 004
- EP-A- 1 667 205
- DE-A1- 2 118 061
- DE-U- 7 320 839

## Beschreibung

### Technisches Gebiet

Die Erfindung betrifft eine Lampe für einen Fahrzeugscheinwerfer, mit zwei Glühwendeln, die von drei Stromzuführungsdrähten innerhalb eines in einen Sockel eingesetzten Lampengefäßes gehalten sind, wobei die Stromzuführungsdrähte bei geeigneter Ausrichtung der Lampe übereinander angeordnet sind, wobei ein sockelferner Wendelabgang der ersten Glühwendel mit einer Abblendkappe und ein sockelnaher Wendelabgang der zweiten Glühwendel mit dem mittleren Stromzuführungsdraht verbunden ist und der vom Sockel abgewandte sockelferne Wendelabgang mit dem oberen Stromzuführungsdraht verbunden ist.

### Stand der Technik

Eine derartige Lampe ist beispielsweise aus der EP 1 667 205 A2 der Anmelderin bekannt. Diese herkömmlichen Fahrzeuglampen besitzen ein lichtdurchlässiges, einseitig mittels einer Quetschdichtung abgedichtetes Lampengefäß, in dessen Innenraum zwei Glühwendeln angeordnet sind, die beispielsweise zur Erzeugung eines Fernlichts und eines Tagfahrlichts oder eines Fernlichts und eines Abblendlichts verwendet werden. Die Wendelabgänge der Glühwendeln sind mit einer Schweißhilfe versehen und direkt oder über eine Abblendkappe mit drei Stromzuführungsdrähten verbunden. Die Stromzuführungsdrähte sind bei geeigneter Ausrichtung der Lampe übereinander in einer gemeinsamen Ebene angeordnet, wobei eine Glühwendel von dem unteren und dem oberen Stromzuführungsdraht gehalten ist und die zweite Glühwendel mittels des oberen und des mittleren Stromzuführungsdrahtes parallel versetzt zur Achse der ersten Glühwendel und oberhalb der ersten Glühwendel fixiert ist. Ein sockelferner Wendelabgang der ersten Glühwendel ist mit der Abblendkappe und ein sockelnaher Wendelabgang der zweiten Glühwendel mit dem mittleren Stromzuführungsdraht verbunden, wobei der vom Sockel abgewandte sockelferne, zweite Wendelabgang mit dem oberen Stromzuführungsdraht verbunden ist.

Nachteilig bei derartigen Lampen ist, dass die in einer Ebene parallel versetzt angeordneten Stromzuführungsdrähte eine große Quetschdichtungsbreite mit dem damit verbundenen fertigungstechnischen Aufwand erforderlich machen.

### Darstellung der Erfindung

Der Erfindung liegt die Aufgabe zugrunde, eine Lampe zu schaffen, bei der eine verbesserte Wendelanordnung bei minimalem fertigungstechnischen Aufwand ermöglicht ist.

Diese Aufgabe wird gelöst durch eine Lampe gemäß Anspruch 1. Besonders vorteilhafte Ausführungen der Erfindung sind in den abhängigen Ansprüchen beschrieben.

Die vorgenannte geeignete Ausrichtung der Lampe ist in Figur 1 dargestellt. Sie entspricht einer bevorzugten Betriebslage der erfindungsgemäßen Lampe. Aus Gründen des einfacheren Verständnisses ist die hier zur Beschreibung der Erfindung verwendete Terminologie an diese, in Figur 1 gezeigte Ausrichtung der Lampe geknüpft. Die erfindungsgemäße Lampe kann aber auch in beliebigen anderen Betriebslagen betrieben werden. Bei der erfindungsgemäßen Lösung verläuft der untere Stromzuführungsdraht gegenüber dem Stand der Technik gemäß der EP 1 667 205 A2 nicht nur parallel zu der Lampenlängsachse, sondern ist über ein von einer Lampenlängsachse abschnittsweise weg abgewinkeltes Ende mit der Abblendkappe verbunden. Dadurch verlaufen die sockelseitigen Enden der in einer gemeinsamen Ebene angeordneten Stromzuführungsdrähte mit verringertem Abstand zueinander, so dass die Breite der Quetschdichtung minimiert ist.

Um Lichtabschattungseffekte durch die Stromzuführungsdrähte, insbesondere durch den mittleren Stromzuführungsdraht, zu minimieren, ist eine Glühwendel bei einem besonders bevorzugten Ausführungsbeispiel der Erfindung von dem unteren und dem oberen Stromzuführungsdraht gehalten und die zweite Glühwendel mittels des oberen und des mittleren Stromzuführungsdrahtes parallel versetzt zur Achse der ersten Glühwendel und oberhalb der ersten Glühwendel fixiert.

Gemäß der Erfindung ist das Ende des Stromzuführungsdrahtes im Wesentlichen an die Kontur der Abblendkappe angepasst. Dadurch wird die mechanische Festigkeit der Verbindung Abblendkappe-Stromzuführungsdraht weiter verbessert.

Fertigungstechnisch besonders vorteilhaft ist es, wenn ein sockelseitiger Halteabschnitt und/oder ein Endabschnitt des Stromzuführungsdrahtes etwa parallel zu der Lampenlängsachse verläuft. Aufgrund des abschnittsweise parallel verlaufenden unteren Stromzuführungsdrahtes ist dieser fertigungstechnisch einfach herstell- und in die Quetschdichtung einbettbar.

Der mittlere Stromzuführungsdraht ist bei einem bevorzugten Ausführung der Lampe zumindest abschnittsweise schräg zu der Lampenlängsachse angestellt. Dadurch ist der Grad der Parallelversetzung zwischen den beiden Glühwendeln in engen Grenzen einstellbar.

Die Glühwendeln sind vorzugsweise derart axial beabstandet, dass ein Abstrahlwinkel α im Bereich von 60 bis 80°, insbesondere von 63,5 bis 72,5° der zweiten Glühwendel erreicht wird. Insbesondere sind die Glühwendeln derart axial beabstandet, dass sich um die Wendelkörperachse der Glühwendel ein Abstrahlwinkel β von mindestens 320° derart ergibt, dass sich in allen Winkelbereichen die aus den möglichen Kombinationen der Abstrahlwinkel α und β resultieren, höchstens ein Stromzuführungsdraht im Strahlengang befindet.

Die Erfindung kann vorteilhaft bei Zweiwendel-Halogenlampen, die zum Einsatz in Kraftfahrzeugscheinwerfern dienen, angewendet werden.

### Kurze Beschreibung der Zeichnungen

Nachstehend wird die Erfindung anhand eines bevorzugten Ausführungsbeispiels näher erläutert. Es zeigen:
Figur 1 eine Vorderansicht einer erfindungsgemäßen, als Halogenglühlampe ausgebildeten Lampe;
Figur 2 eine schematische Darstellung des Gestellaufbaus der Lampe aus Figur 1 und
Figur 3 eine Draufsicht auf den Gestellaufbau aus Figur 2.

### Bevorzugte Ausführung der Erfindung

Die Erfindung wird im Folgenden anhand einer einseitig gesockelten Lampe für einen Fahrzeugscheinwerfer erläutert. Die erfindungsgemäße Lampe ist jedoch keinesfalls auf derartige Lampentypen beschränkt.

Figur 1 zeigt eine Vorderansicht einer erfindungsgemäßen, als Halogenglühlampe ausgebildeten Lampe 1, wie sie in einem Fahrzeugscheinwerfer Verwendung findet. Diese besitzt ein im Wesentlichen zylinderförmiges Lampengefäß 2, in dessen Innenraum 4 zwei Glühwendeln 6, 8 angeordnet sind, die beispielsweise zur Erzeugung eines Fernlichts und eines Tagfahrlichts oder eines Fernlichts und eines Abblendlichts verwendet werden. Das Lampengefäß 2 ist über eine einseitige Quetschdichtung 10 abgedichtet und in einen Sockel 12 eingesetzt. Die Wendelabgänge 14, 16, 18, 20 der Glühwendeln 6, 8 sind jeweils mit einer Schweißhilfe 22 versehen und über Stromzuführungsdrähte 24, 26, 28 elektrisch kontaktiert. Die Stromzuführungsdrähte 24, 26, 28 sind bei der dargestellten Ausrichtung der Lampe 1, die einer bevorzugten Betriebslage der erfindungsgemäßen Lampe 1 im Fahrzeugscheinwerfer entspricht, übereinander angeordnet, wobei der sockelferne Wendelabgang 14 der Glühwendel 6 mit einer diese teilweise abschirmenden Abblendkappe 30 und der sockelnahe Wendelabgang 20 der zweiten Glühwendel 8 mit dem mittleren Stromzuführungsdraht 26 verbunden ist und der vom Sockel 12 abgewandte sockelferne, zweite Wendelabgang 18 mit dem oberen Stromzuführungsdraht 28 verbunden ist. Erfindungsgemäß ist der untere Stromzuführungsdraht 24 über ein von einer Lampenlängsachse 32 abschnittsweise weg abgewinkeltes Ende 34 mit der Abblendkappe 30 verbunden. Dadurch verlaufen die sockelseitigen Enden der in einer gemeinsamen Ebene angeordneten Stromzuführungsdrähte 24, 26, 28 mit geringerem Abstand zueinander, so dass die Breite der Quetschdichtung 10 minimiert ist. Das Ende 34 des Stromzuführungsdrahtes 24 ist im Wesentlichen an die Kontur der Abblendkappe 30 angepasst. Dadurch wird die mechanische Festigkeit der Verbindung Abblendkappe-Stromzuführungsdraht weiter verbessert. Fertigungstechnisch besonders vorteilhaft ist es, wenn ein sockelseitiger Halteabschnitt 36 und ein Endabschnitt 38 des Stromzuführungsdrahtes 24 etwa parallel zu der Lampenlängsachse 32 verläuft. Um Lichtabschattungseffekte durch die Stromzuführungsdrähte 24, 26, 28, insbesondere durch den mittleren Stromzuführungsdraht 26, zu minimieren, ist die Glühwendel 6 von dem unteren Stromzuführungsdraht 24 und dem oberen Stromzuführungsdraht 28 gehalten und die zweite Glühwendel 8 mittels des oberen Stromzuführungsdrahtes 28 und des mittleren Stromzuführungsdrahtes 26 parallel versetzt zur Achse der ersten Glühwendel 6 und oberhalb der ersten Glühwendel 6 fixiert. Der zweite Wendelabgang 16 der Glühwendel 6 ist mit dem Stromzuführungsdraht 28 verbunden. Ein Endabschnitt 40 des mittleren Stromzuführungsdrahtes 26 ist schräg zu der Lampenlängsachse 32 angestellt. Dadurch ist der Grad der Parallelversetzung zwischen den beiden Glühwendeln 6, 8 in engen Grenzen einstellbar. Die Stromzuführungsdrähte 24, 26, 28 sind zwischen zwei miteinander verschmolzenen Quarzglasstegen 42 fixiert, so dass sie in einer gemeinsamen Ebene angeordnet sind. Anstelle der Quarzglasstege 42 könnten Hartglasstege Verwendung finden. Die Stromzuführungsdrähte 24, 26, 28 sind jeweils mit einem als Kontaktfahne 44 ausgebildeten Kontaktelement elektrisch leitend verbunden. Die Kontaktfahnen 44 verlaufen in Richtung der Stromzuführungsdrähte 24, 26, 28, ragen aus dem Sockel 12 heraus und bilden die elektrischen Anschlüsse der Halogenglühlampe 1.

Gemäß Figur 2, die eine schematische Darstellung des Gestellaufbaus der Lampe 1 aus Figur 1 zeigt, sind die Glühwendeln 6, 8 derart axial beabstandet, dass ein Abstrahlwinkel α im Bereich von 60 bis 80°, insbesondere von 63,5 bis 72,5° der zweiten Glühwendel 8 erreicht wird. In diesem Bereich tritt keine Abschattung durch den mittleren Stromzuführungsdraht 26 oder die Abblendkappe 30 auf. Bei dieser Variante der Erfindung ist der mittlere Stromzuführungsdraht 26 schräg zu der Lampenlängsachse 32 angestellt.

Figur 3 zeigt eine Draufsicht auf den Gestellaufbau aus Figur 2, gemäß der die Stromzuführungsdrähte 24, 26, 28 und Glühwendeln 6, 8 in einer gemeinsamen Ebene angeordnet sind, wobei ein Abstrahlwinkel β der Glühwendel 8 von mindestens 324,6° erreicht wird. In allen Richtungen, die in der Kombination der Abstrahlwinkel α und β (siehe Figur 2) möglich sind, liegt maximal ein Stromzuführungsdraht 24 im Strahlengang der Glühwendel 8.

Offenbart ist eine Lampe 1 für einen Fahrzeugscheinwerfer, mit zwei Glühwendeln 6, 8, die von drei Stromzuführungsdrähten 24, 26, 28 innerhalb eines in einen Sockel 12 eingesetzten Lampengefäßes 2 gehalten sind, wobei die Stromzuführungsdrähte 24, 26, 28 bei geeigneter Ausrichtung der Lampe 1 übereinander angeordnet sind, wobei ein sockelferner Wendelabgang 14 der Glühwendel 6 mit einer Abblendkappe 30 und ein sockelnaher Wendelabgang 20 der zweiten Glühwendel 8 mit dem mittleren Stromzuführungsdraht 26 verbunden ist und der vom Sockel 12 abgewandte sockelferne Wendelabgang 18 der zweiten Glühwendel 8 mit dem oberen Stromzuführungsdraht 28 verbunden ist. Erfindungsgemäß ist der untere Stromzuführungsdraht 24 über ein von einer Lampenlängsachse 32 abschnittsweise weg abgewinkeltes Ende 34 mit der Abblendkappe 30 verbunden, wobei das abgewinkelte Ende 34 des unlern Stromzuführungsdrahts 24 derart im Wesenklichen an die Kontur der Abblendkappe 30 angepasst ist, dass die mechanische Festigkeit der Verbindung zwischen diesem Draht 24 und der Abblendkappe 30 verbessert wird.

## Patentansprüche

1. Lampe für einen Fahrzeugscheinwerfer, mit zwei Glühwendeln (6, 8), die von drei Stromzuführungsdrähten (24, 26, 28) innerhalb eines in einen Sockel (12) eingesetzten Lampengefäßes (2) gehalten sind, wobei die Stromzuführungsdrähte (24, 26, 28) bei geeigneter Ausrichtung der Lampe (1) übereinander angeordnet sind, wobei ein sockelferner Wendelabgang (14) der ersten Glühwendel (6) mit einer Abblendkappe (30) und ein sockelnaher Wendelabgang (20) der zweiten Glühwendel (8) mit dem mittleren Stromzuführungsdraht (26) verbunden ist und der vom Sockel (12) abgewandte sockelferne Wendelabgang (18) der zweiten Glühwendel (8) mit dem oberen Stromzuführungsdraht (28) verbunden ist, **dadurch gekennzeichnet, dass** der untere Stromzuführungsdraht (24) über ein von der Lampenlängsachse (32) abschnittsweise weg abgewinkeltes Ende (34) mit der Abblendkappe (30) verbunden ist, wobei das abgewinkelte Ende (34) des unteren Stromzuführungsdrahts (24) derart im Wesentlichen an die Kontur der Abblendkappe (30) angepasst ist, dass die mechanische Festigkeit der Verbindung zwischen diesem Draht (24) und der Abblendkappe (30) verbessert wird.

2. Lampe nach Anspruch 1, wobei die Glühwendel (6) von dem unteren und dem oberen Stromzuführungsdraht (24; 28) gehalten ist und die zweite Glühwendel (8) mittels des oberen und des mittleren Stromzuführungsdrahtes (28; 26) parallel versetzt zur Achse der ersten Glühwendel (6) und oberhalb der ersten Glühwendel (6) fixiert ist.

3. Lampe nach einem der vorhergehenden Ansprüche, wobei der mittlere Stromzuführungsdraht (26) zumindest abschnittsweise schräg zu der Lampenlängsachse (32) angestellt ist.

4. Lampe nach einem der vorhergehenden Ansprüche, wobei die Glühwendeln (6, 8) derart axial beabstandet sind, dass ein Abstrahlwinkel α im Bereich von 60 bis 80°, insbesondere von 63,5 bis 72,5°, der zweiten Glühwendel (8) erreicht ist.

5. Lampe nach Anspruch 4, wobei die Glühwendeln (6, 8) derart axial beabstandet sind, dass sich um die Wendelkörperachse der Glühwendel (8) ein Abstrahlwinkel β von mindestens 320° derart ergibt, dass sich in allen Winkelbereichen die aus den möglichen Kombinationen der Abstrahlwinkel α und β resultieren, höchstens ein Stromzuführungsdraht (24) im Strahlengang befindet.

## Claims

1. Lamp for a vehicle headlight, having two incandescent filaments (6, 8) that are held by three supply lead wires (24, 26, 28) inside a lamp vessel (2) inserted into a base (12), the supply lead wires (24, 26, 28) being arranged one above another, given suitable alignment of the lamp (1), an outgoing filament line (14), remote from the base, of the first incandescent filament (6) being connected to an anti-dazzle device (30), and an outgoing filament line (20), near the base, of the second incandescent filament (8) being connected to the middle supply lead wire (26), and the outgoing filament line (18), averted from and remote from the base (12), of the second incandescent filament (8) being connected to the upper supply lead wire (28), **characterized in that** the lower supply lead wire (24) is connected to the anti-dazzle device (30) via an end (34) angled away, at least in some sections, from the lamp longitudinal axis (32), the angled-away end (34) of the lower supply lead wire (24) being substantially adapted to the contour of the anti-dazzle device (30) such that the mechanical strength of the connection between said wire (24) and the anti-dazzle device (30) is improved.

2. Lamp according to Claim 1, in which the incandescent filament (6) is held by the lower and the upper supply lead wires (24; 28), and the second incandescent filament (8) is fixed by means of the upper and the middle supply lead wires (28; 26) offset in a fashion parallel to the axis of the first incandescent filament (6) and above the first incandescent filament (6).

3. Lamp according to one of the preceding claims, in which the middle supply lead wire (26) is positioned obliquely, at least in some sections, to the lamp longitudinal axis (32).

4. Lamp according to one of the preceding claims, in which the incandescent filaments (6, 8) are spaced apart axially in such a way as to achieve for the second incandescent filament (8) an emission angle α in the range from 60 to 80°, in particular from 63.5 to 72.5°.

5. Lamp according to Claim 4, in which the incandescent filaments (6, 8) are spaced apart axially in such a way as to produce around the filament body axis of the incandescent filament (8) an emission angle β of at least 320° such that at most one supply lead wire (24) is located in the beam path in all angular ranges resulting from the possible combinations of the emission angles α and β.

## Revendications

1. Ampoule pour un phare de véhicule, avec deux filaments boudinés (6, 8) maintenus par trois fils d'alimentation électrique (24, 26, 28) à l'intérieur d'une enceinte (2) montée dans un culot (12), les fils d'alimentation électrique (24, 26, 28) étant disposés l'un au-dessus de l'autre quand l'ampoule (1) est correctement orientée, un départ de filament (14), éloigné du culot, du premier filament boudiné (6) étant relié à un capuchon formant écran (30) et un départ de filament (20), proche du culot, du second filament boudiné (8) étant reliée au fil d'alimentation électrique médian (26), et le départ de filament (18) éloigné du culot, à l'opposé du culot (12), du second filament boudiné (8) étant relié au fil d'alimentation électrique supérieur (28), **caractérisée en ce que** le fil d'alimentation électrique inférieur (24) est relié au capuchon formant écran (30) par une extrémité (34) pliée par endroits vers l'extérieur par rapport à l'axe longitudinal (32) de l'ampoule, ladite extrémité (34) pliée vers l'extérieur du fil d'alimentation électrique inférieur (24) étant sensiblement adaptée au contour du capuchon formant écran (30) de manière que la résistance mécanique de la liaison entre ce fil (24) et le capuchon (30) s'en trouve améliorée.

2. Ampoule selon la revendication 1, le filament boudiné (6) étant maintenu par les fils d'alimentation électrique inférieur et supérieur (24 ; 28) et le second filament boudiné (8) étant immobilisé au moyen des fils d'alimentation électrique supérieur et médian (28 ; 26), parallèlement et de manière décalée par rapport à l'axe du premier filament boudiné (6) et au-dessus du premier filament boudiné (6).

3. Ampoule selon l'une des revendications précédentes, le fil d'alimentation électrique médian (26) étant orienté au moins par endroits obliquement par rapport à l'axe longitudinal (32) de l'ampoule.

4. Ampoule selon l'une des revendications précédentes, les filaments boudinés (6, 8) étant espacés axialement de manière à avoir un angle de rayonnement α du second filament boudiné (8) compris entre 60 et 80°, en particulier entre 63,5 et 72,5°.

5. Ampoule selon la revendication 4, les filaments boudinés (6, 8) étant espacés axialement de manière à avoir autour de l'axe du corps du filament boudiné (8) un angle de rayonnement ß d'au moins 320°, de telle sorte que dans toutes les plages angulaires résultant des combinaisons possibles des angles de rayonnement α et ß, tout au plus un fil d'alimentation électrique (24) se trouve dans la trajectoire des rayons.
